# EUROPÄISCHE PATENTSCHRIFT

(11) **EP 1 633 219 B1**
(45) Veröffentlichungstag und Bekanntmachung des Hinweises auf die Patenterteilung: **22.11.2006**
(21) Anmeldenummer: 04733805.8
(22) Anmeldetag: 19.05.2004
(51) Int. Cl.: A47C 1/00

(54) **MOTORISCH VERSTELLBARE STÜTZEINRICHTUNG FÜR EINE POLSTERUNG EINES SITZ- UND/ODER LIEGEMÖBELS, INSBESONDERE EINE MATRATZE EINES BETTES**
MOTOR-DRIVEN SUPPORT DEVICE FOR THE UPHOLSTERY OF A PIECE OF FURNITURE USED TO SIT OR LIE DOWN, ESPECIALLY A MATTRESS FOR A BED
DISPOSITIF SUPPORT MOTORISE DESTINE AU REMBOURRAGE D'UN MEUBLE D'ASSISE ET/OU DE COUCHAGE, NOTAMMENT AU MATELAS D'UN LIT

(30) Priorität: 05.06.2003 DE 10325796
(43) Veröffentlichungstag der Anmeldung: 15.03.2006
(73) Patentinhaber: Cimosys AG, 8002 Zürich (CH)
(72) Erfinder: DEWERT, Eckhart, CH-8002 Zürich (CH)
(74) Vertreter: Wagner, Carsten
(86) Internationale Anmeldenummer: PCT/EP2004/005403
(87) Internationale Veröffentlichungsnummer: WO 2004/107923

(56) Entgegenhaltungen:
- EP-A- 1 152 167
- DE-A- 10 046 751
- DE-A- 19 921 300
- DE-A- 19 962 538
- DE-A- 19 962 541
- DE-U- 9 210 801
- DE-U- 20 302 139
- US-A- 5 542 744

## Beschreibung

Die Erfindung betrifft eine motorisch verstellbare Stützeinrichtung der im Oberbegriff des Anspruchs 1 genannten Art für eine Polsterung eines Sitz- und/oder Liegemöbels, insbesondere eine Matratze eines Bettes.

Derartige Stützeinrichtungen sind beispielsweise in Form von Lattenrosten allgemein bekannt und dienen beispielsweise zur flächigen Abstützung einer Matratze eines Bettes.

Durch DE 199 62 541 C2 ist eine motorisch verstellbare Stützeinrichtung der betreffenden Art bekannt, die ein zueinander parallele Längsholme aufweisendes erstes Stützteil aufweist, das bei der aus der Druckschrift bekannten Stützeinrichtung durch ein ortsfestes mittleres Stützteil gebildet ist. Die bekannte Stützeinrichtung weist ferner weitere Stützteile auf, die durch Antriebsmittel relativ zu dem ersten Stützteil verstellbar sind. Bei der aus der Druckschrift bekannten Stützeinrichtung ist ein erster Längsholm des ersten Stützteiles zur Aufnahme von Teilen der Antriebsmittel als Hohlprofil ausgebildet, wobei der gesamte Antrieb einschließlich eines Antriebsmotors in dem hohlen ersten Längsholm aufgenommen ist. Aufgrund dessen steht der Antriebsmotor in Vertikalrichtung des ersten Längsholmes nicht über den ersten Längsholm über, so daß die bekannte Stützeinrichtung eine äußerst geringe Bauhöhe aufweist. Darüber hinaus weist die aus der Druckschrift bekannte Stützeinrichtung ein sehr ansprechendes Aussehen auf, da sie äußerlich nicht von einer herkömmlichen, nicht motorisch verstellbaren Stützeinrichtung zu unterscheiden ist.

Durch WO 96/29970 ist eine motorisch verstellbare Stützeinrichtung für eine Matratze eines Bettes bekannt, die mehrere in Längsrichtung der Stützeinrichtung aufeinanderfolgende Stützteile aufweist, die durch Antriebsmittel relativ zu einem ersten Stützteil verschwenkbar sind. Die Stützteile sind an einem äußeren Rahmen gelagert, dessen Profilhöhe wesentlich größer ist als die Profilhöhe der Stützteile. Bei der aus der Druckschrift bekannten Stützeinrichtung sind Teile des äußeren Rahmens als Hohlprofil ausgebildet, wobei in dem Hohlprofil Teile der Antriebsmittel zur Verstellung der Stützteile relativ zueinander aufgenommen sind. Der Antriebsmotor ist an einer Innenseite eines Teiles des äußeren Rahmens angeordnet.

Durch DE 695 07 158 T2 und EP 0 788 325 B1 ist jeweils eine motorisch verstellbare Stützeinrichtung für eine Matratze eines Bettes bekannt, die ein Längsholme aufweisendes erstes Stützteil und wenigstens ein zweites Stützteil aufweist, das durch Antriebsmittel relativ zu dem ersten Stützteil verschwenkbar ist. Bei der bekannten Stützeinrichtung ist der Antriebsmotor außerhalb der Grundfläche der Stützeinrichtung angeordnet und an einer rahmenartigen Verlängerung des ersten Stützteiles befestigt.

Der Erfindung liegt die Aufgabe zugrunde, eine motorisch verstellbare Stützeinrichtung der im Oberbegriff des Anspruchs 1 genannten Art anzugeben, die eine geringe Bauhöhe aufweist und die einfach und kostengünstig herstellbar ist.

Diese Aufgabe wird durch die im Anspruch 1 angegebene Lehre gelöst.

Der Grundgedanke der erfindungsgemäßen Lehre besteht darin, die Antriebsmittel, insbesondere eine Getriebeanordnung der Antriebsmittel, soweit wie möglich in dem hohlen ersten Längsholm des ersten Stützteiles aufzunehmen, den Antriebsmotor jedoch außerhalb des ersten Längsholmes anzuordnen. Dadurch, daß der Antriebsmotor außerhalb des ersten Längsholmes angeordnet ist und sich beispielsweise lediglich ein mit der Abtriebswelle des Antriebsmotors in Drehantriebsverbindung stehendes erstes Getriebeelement in das Innere des ersten Längsholmes erstreckt, sind die räumlichen Freiheiten bei der Wahl der Getriebeanordnung gegenüber einer Ausführungsform, bei der sämtliche Bauteile des Antriebs in dem hohlen Längsholm aufgenommen sind, erhöht. Insbesondere können aufgrund der erfindungsgemäßen Lehre besonders einfache und damit kostengünstige Getriebeanordnungen verwendet werden, so daß die erfindungsgemäße Stützeinrichtung insgesamt besonders einfach und damit kostengünstig herstellbar ist.

Dadurch, daß der Antriebsmotor beispielsweise an einer dem anderen Längsholm gegenüberliegenden seitlichen Wandung des ersten Längsholmes, in der die Ausnehmung gebildet ist, angeordnet ist, ist der Antriebsmotor in der Seitenansicht des ersten Längsholmes zumindest teilweise verdeckt und tritt damit optisch nicht in den Hintergrund.

Dadurch, daß der Antriebsmotor nicht an einem äußeren Rahmen der Stützeinrichtung, sondern vielmehr unmittelbar an einem der Stützteile angeordnet ist, ergibt sich ein besonders kompakter und raumsparender Aufbau.

Unter einem Stützteil wird erfindungsgemäß ein Bauteil verstanden, das Federungselemente, beispielsweise federnde Latten, zur Abstützung einer Polsterung trägt und bei Abstützung der Polsterung die auftretenden Stützkräfte aufnimmt. Die Stützteile können beispielsweise durch Längsholme der Stützeinrichtung gebildet sein, die über Querholme miteinander verbunden sind und auf ihrer Oberseite Federungselemente, beispielsweise federnde Latten, tragen. Demgegenüber bildet ein äußerer Rahmen beispielsweise eines Lattenrostes, der lediglich zum Einlegen des Lattenrostes in ein Bettgestell dient, jedoch keine Federungselemente trägt, kein Stützteil im Sinne der Erfindung.

Grundsätzlich ist es erfindungsgemäß möglich, daß der Antriebsmotor mit seinem die Abtriebswelle tragenden Ende teilweise durch die Ausnehmung in das Innere des ersten Längsholmes hineinragt. Zweckmäßigerweise ist der Antriebsmotor jedoch im wesentlichen vollständig außerhalb des ersten Längsholmes angeordnet. Bei dieser Ausführungsform kann beispielsweise lediglich die Abtriebswelle des Antriebsmotors oder das mit der Abtriebswelle in Drehantriebsverbindung stehende erste Getriebeelement in das Innere des ersten Längsholmes hineinragen.

Erfindungsgemäß kann auch ein ggf. vorgesehener Querholm des ersten Stützteiles als Hohlprofil ausgebildet sein und Teile der Antriebsmittel aufnehmen, wobei die Ausnehmung dann in dem Querholm gebildet und der Antriebsmotor an dem Querholm angeordnet ist.

Erfindungsgemäß können beliebige geeignete Getriebeanordnungen verwendet werden, wobei die Getriebeanordnung im einfachsten Fall aus lediglich zwei Getriebeelementen besteht, nämlich beispielsweise dem sich durch die Ausnehmung in das Innere des ersten Längsholmes erstreckenden ersten Getriebeelement und dem im Inneren des Längsholmes angeordneten zweiten Getriebeelement. Es ist jedoch auch möglich, an dem im Inneren des ersten Längsholmes angeordneten Teil der Getriebeanordnung und/oder einem außerhalb des Längsholmes angeordneten Teil der Getriebeanordnung zusätzliche Getriebeelemente vorzusehen.

Um einen besonders einfachen und damit kostengünstigen und zugleich robusten Aufbau zu erzielen, sieht eine außerordentlich vorteilhafte Weiterbildung der erfindungsgemäßen Lehre vor, daß das erste Getriebeelement eine Schnecke eines Schneckengetriebes ist, dessen Schneckenrad im Inneren des ersten Längsholmes angeordnet ist und das zweite Getriebeelement bildet. Derartige Schneckengetriebe stehen als einfache und kostengünstige sowie robuste Standardbaugruppen zur Verfügung und ermöglichen bereits in einer Stufe eine hohe Untersetzung. Falls erforderlich, können erfindungsgemäß mehrere Schneckengetriebe hintereinander geschaltet werden. In kinematischer Umkehrung dieser Ausführungsform kann auch das erste Getriebeelement auch ein Schneckenrad eines Schneckengetriebes sein, dessen Schnecke im Inneren des ersten Längsholmes angeordnet ist und das zweite Getriebeelement bildet.

Grundsätzlich können bei der vorgenannten Ausführungsform zwischen der Schnecke und der Abtriebswelle des Antriebsmotors noch zusätzliche eine Drehantriebsverbindung zwischen der Schnecke und der Abtriebswelle herstellende Getriebeelemente vorgesehen sein. Um einen besonders einfachen und damit kostengünstigen Aufbau zu erzielen, ist es jedoch zweckmäßig, daß die Schnecke drehfest mit der Abtriebswelle des Antriebsmotors verbunden ist, insbesondere an die Abtriebswelle des Antriebsmotors angeformt ist.

Um eine besonders geringe Bauhöhe der erfindungsgemäßen Stützeinrichtung zu erzielen, sieht eine besonders vorteilhafte Weiterbildung der erfindungsgemäßen Lehre vor, daß der Antriebsmotor in der Seitenansicht im wesentlichen vollständig innerhalb der Profilhöhe des ersten Längsholmes liegt, derart, daß der Antriebsmotor in Vertikalrichtung nicht oder nur unwesentlich über dem ersten Längsholm übersteht.

Zweckmäßigerweise tragen die Stützteile Federelemente, insbesondere federnde Latten, auf denen sich bei Benutzung der Stützeinrichtung die Polsterung des Sitz- und/oder Liegemöbels abstützt. Form, Größe und Anzahl der Federelemente sind entsprechend den jeweiligen Anforderungen in weiten Grenzen wählbar.

Die Übertragung des Antriebsdrehmomentes des Antriebsmotors auf ein zu verstellendes Stützteil kann auf beliebige geeignete Weise erfolgen. Eine vorteilhafte Weiterbildung sieht vor, daß der Antriebsmotor in Antriebsverbindung mit einem linear beweglichen Antriebselement steht, das im Inneren des ersten Längsholmes angeordnet ist und mit einem zu verstellenden Stützteil in Wirkungsverbindung steht. Bei dieser Ausführungsform wird die Drehbewegung der Abtriebswelle des Antriebsmotors in eine Linearbewegung des linear beweglichen Antriebselementes umgesetzt. Bei dieser Ausführungsform läßt sich auf besonders einfache Weise beispielsweise eine Schwenkbewegung einer mit einem zu verstellenden Stützteil drehfest verbundenen Welle erzielen.

Eine Weiterbildung der vorgenannten Ausführungsform sieht vor, daß das linear bewegliche Antriebselement eine Spindelmutter ist, die verdrehsicher und in Axialrichtung beweglich auf eine Gewindespindel angeordnet ist, die mit dem Antriebsmotor in Drehantriebsverbindung steht. Bei dieser Ausführungsform erfolgt die Umsetzung der Drehbewegung der Abtriebswelle des Antriebsmotors in eine Linearbewegung durch einen Spindeltrieb. Derartige Spindeltriebe stehen als einfache und kostengünstige Standardbauteile zur Verfügung. Sie sind zur Übertragung großer Kräfte geeignet und besonders robust.

In kinematischer Umkehrung der vorgenannten Ausführungsform kann das linear bewegliche Antriebselement auch eine verdrehsicher gelagerte und in ihrer Axialrichtung bewegliche Gewindespindel sein, auf der eine ortsfeste Spindelmutter angeordnet ist, die mit dem Antriebsmotor in Drehantriebsverbindung steht.

Bei den beiden vorgenannten Ausführungsformen ist der Spindeltrieb jeweils zweckmäßigerweise im Inneren des ersten Längsholmes angeordnet.

Eine andere Weiterbildung der erfindungsgemäßen Lehre sieht vor, daß die Drehachse der Abtriebswelle des Antriebsmotors oder des ersten Getriebeelementes mit der Längsachse des ersten Längsholmes bzw. einer linearen Bewegungsachse des linear beweglichen Antriebselementes einen spitzen Winkel, insbesondere einen Winkel von etwa 90° bildet. Insbesondere dann, wenn der Winkel zwischen der Drehachse des ersten Getriebeelementes und der Längsachse des ersten Längsholmes etwa 90° beträgt, ergibt sich ein besonders einfacher und damit kostengünstiger Aufbau, da die Getriebeanordnung beispielsweise durch ein einfaches Schneckengetriebe gebildet sein kann, wobei die Drehachse der Schnecke und die Drehachse des Schneckenrades etwa senkrecht zueinander stehen.

Um einen kompakten Aufbau mit geringer Bauhöhe zu erzielen, ist es zweckmäßig, daß die Profilhöhe des ersten Längsholmes weniger als 100 mm, vorzugsweise weniger als etwa 85 mm beträgt.

Grundsätzlich kann das erste Stützteil ein bewegliches, beispielsweise relativ zu einem anderen Stützteil verschwenkbares Stützteil sein. Eine Weiterbildung der erfindungsgemäßen Lehre sieht jedoch vor, daß das erste Stützteil ein ortsfestes Stützteil ist. Bei dieser Ausführungsform ist der Antriebsmotor an einem ortsfesten Stützteil angeordnet, so daß er ebenfalls ortsfest ist. Bei dieser Ausführungsform ist der Aufbau besonders einfach und damit kostengünstig gestaltet.

Eine andere Weiterbildung der erfindungsgemäßen Lehre sieht vor, daß die Ausnehmung entfernt von den Enden des ersten Längsholmes in dem ersten Längsholm gebildet ist.

Um den Antriebsmotor optisch noch weiter in den Hintergrund treten zu lassen und so den optischen Eindruck der erfindungsgemäßen Stützeinrichtung noch weiter zu verbessern, sieht eine Weiterbildung vor, daß der Antriebsmotor in einer vorzugsweise kastenartigen Verkleidung-aufgenommen ist. Die Verkleidung kann den Antriebsmotor ganz oder im wesentlichen vollständig umgeben und ihn so verdecken.

Entsprechend den jeweiligen Anforderungen kann die Verkleidung lösbar mit dem ersten Längsholm verbunden sein oder einstückig mit dem ersten Längsholm ausgebildet sein, wie dies Weiterbildungen der erfindungsgemäße Lehre vorsehen.

Zweckmäßigerweise ist die Stützeinrichtung als Lattenrost ausgebildet, wie dies eine Weiterbildung vorsieht.

Die Erfindung wird nachfolgend anhand der beigefügten Zeichnung näher erläutert, in der Ausführungsbeispiele einer erfindungsgemäßen Stützeinrichtung dargestellt sind. Dabei bilden alle beschriebenen oder in der Zeichnung dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in dr Beschreibung bzw. in der Zeichnung.

Es zeigt:
- Fig. 1: Eine Perspektivansicht von oben eines ersten Ausführungsbeispieles einer erfindungsgemäßen Stützeinrichtug in Form eines Lattenrostes,
- Fig. 2: eine Perspektivansicht von unten auf die Stützeinrichtung gemäß Fig. 1,
- Fig. 3: eine Seitenansicht einer Einzelheit der Stützeinrichtung gemäß Fig. 1, wobei eine Hälfte eines als Hohlprofil ausgebildeten ersten Längsholmes weggelassen ist,
- Fig. 4: eine Ansicht von oben auf den Längsholm gemäß Fig. 3,
- Fig. 5: den Längsholm gemäß Fig. 4, wobei die zweite Hälfte des Längsholmes dargestellt ist,
- Fig. 6: einen Schnitt entlang einer Linie VI-VI in Fig. 5,
- Fig. 7: in gleicher Darstellung wie Fig. 5 ein zweites Ausführungsbeispiel einer erfindungsgemäßen Stützeinrichtung und
- Fig. 8: einen Schnitt entlang einer Linie VIII-VIII in Fig. 7.

In den Figuren der Zeichnung sind gleiche bzw. sich entsprechende Bauteile mit den gleichen Bezugszeichen versehen.

In Fig. 1 ist ein erstes Ausführungsbeispiel einer erfindungsgemäßen motorisch verstellbaren Stützeinrichtung 2 für eine Polsterung eines Sitz- und/oder Liegemöbels dargestellt, die bei diesem Ausführungsbeispiel zum Abstützen einer Matratze eines Bettes dient. Die Stützeinrichtung 2 weist mehrere in Längsrichtung der Stützeinrichtung 2 aufeinanderfolgende Stützteile auf. Bei diesem Ausführungsbeispiel weist die Stützeinrichtung 2 im einzelnen ein erstes Stützteil 4 auf, das bei diesem Ausführungsbeispiel ein ortsfestes mittleres Stützteil der Stützeinrichtung 2 bildet und mit einem äußeren Rahmen 6 der Stützeinrichtung 2 verbunden ist. Mit einer Seite des mittleren Stützteiles 4 ist gelenkig und um eine horizontale Schwenkachse verschwenkbar ein Lordosenstützteil 8 verbunden, mit dessen dem mittleren Stützteil 4 abgewandter Seite gelenkig und um eine horizontale Schwenkachse verschwenkbar ein Oberkörperstützteil 10 verbunden ist, mit dessen dem Lordosenstützteil 8 abgewandter Seite gelenkig und um eine horizontale Schwenkachse verschwenkbar ein Kopfstützteil 12 verbunden ist.

Mit der dem Lordosenstützteil 8 abgewandten Seite des mittleren Stützteiles 4 ist gelenkig und um eine horizontale Schwenkachse schwenkbar ein Beinstützteil 14 verbunden, mit dessen dem mittleren Stützteil 4 abgewandter Seite gelenkig und um eine horizontale Schwenkachse verschwenkbar ein Wadenstützteil 16 verbunden ist.

Zum Verstellen der Stützteile 8, 10, 12, 14, 16 relativ zueinander bzw. relativ zu dem mittleren Stützteil 4 sind weiter unten näher erläuterte elektromotorische Antriebsmittel vorgesehen. Spannungsversorgungs- und Steuermittel zur Spannungsversorgung bzw. Ansteuerung der Antriebsmittel sind in der Zeichnung nicht dargestellt.

Die Stützteile 4, 8, 10, 12, 14, 16 tragen auf ihrer Oberseite Federelemente, die bei diesem Ausführungsbeispiel durch federnde Latten gebildet sind, von denen in der Zeichnung lediglich eine Latte mit dem Bezugszeichen 18 versehen ist. Unter Stützteilen werden erfindungsgemäß diejenigen Teile der Stützeinrichtung verstanden, die unmittelbar die Latten 18 oder andere Federelemente zur Abstützung der Polsterung tragen. Der äußere Rahmen 6 stellt somit kein Stützteil im Sinne der Erfindung dar.

Die Stützteile 4, 8, 10, 12, 14, 16 sind in Fig. 1 in einer ersten Endlage der Verstellbewegung dargestellt, die eine Sitzposition der Stützeinrichtung 2 bildet. In einer anderen in der Zeichnung nicht dargestellten Endlage der Verstellbewegung spannen die Stützteile 4, 8, 10, 12, 14, 16 eine im wesentlichen ebene Fläche zur flächigen Abstützung der in der Zeichnung nicht dargestellten Polsterung auf.

Fig. 2 zeigt eine Perspektivansicht von unten der Stützeinrichtung gemäß Fig. 2. Das mittlere Stützteil 4 weist einen in Längsrichtung der Stützeinrichtung 2 verlaufenden ersten Längsholm 20 und einen in Längsrichtung der Stützeinrichtung 2 verlaufenden zweiten Längsholm 22 auf. Die Längsholme 20, 22 sind bei diesem Ausführungsbeispiel zur Aufnahme von Teilen der Antriebsmittel als Hohlprofile ausgebildet und verlaufen im wesentlichen parallel zueinander.

Erfindungsgemäß ist ein Antriebsmotor 24 außerhalb des ersten Längsholmes 20 an einer dem zweiten Längsholm 22 gegenüberliegenden seitlichen Wandung 26 des ersten Längsholmes 20 angeordnet und befestigt. Aus Fig. 2 ist nicht ersichtlich und deshalb wird hier erläutert, daß in der seitlichen Wandung 26 eine Ausnehmung gebildet ist, durch die sich bei diesem Ausführungsbeispiel ein mit der Abtriebswelle des Antriebsmotors 24 in Drehantriebsverbindung stehendes erstes Getriebeelement in das Innere des ersten Längsholmes 20 erstreckt und mit einem im Inneren des ersten Längsholmes 20 angeordneten zweiten Getriebeelement in Eingriff steht.

Fig. 3 zeigt eine Seitenansicht des ersten Längsholmes 20, wobei aus Gründen der Darstellung eine Hälfte des ersten Längsholmes 20 weggelassen ist. Wie aus Fig. 3 ersichtlich, ist der erste Längsholm 20 als Hohlprofil ausgebildet, wobei bei diesem Ausführungsbeispiel mit Ausnahme des Antriebsmotors 24 sämtliche Bauteile der Antriebsmittel in dem hohlen Inneren des ersten Längsholmes 20 aufgenommen sind. Im einzelnen weisen die Antriebsmittel bei diesem Ausführungsbeispiel ein Schneckengetriebe auf, dessen Schnecke 28 an die Abtriebswelle des Antriebsmotors 24 angeformt ist und in das Innere des ersten Längsholmes 20 hineinragt und mit einem im Inneren des Längsholmes 20 drehbar gelagerten Schneckenrad 30 in Eingriff steht. Das Schneckenrad 30 ist drehfest mit einer drehbar im Inneren des ersten Längsholmes 20 gelagerten Gewindespindel 32 verbunden, auf der eine in Axialrichtung der Gewindespindel 32 in Richtung eines Doppelpfeiles 34 bewegliche Spindelmutter 36 angeordnet ist, die verdrehsicher gelagert ist und ein linear bewegliches Antriebselement der Antriebsmittel bildet. Mit der Spindelmutter 36 ist zugfest ein Ende einer Kette 38 verbunden, deren anderes Ende mit einem Kettensegment 40 in Eingriff steht und an diesem festgelegt ist. Das Kettensegment 40 ist drehfest mit einer drehbar an dem ersten Längsholm 20 sowie dem zweiten Längsholm 22 gelagerten Welle 42 verbunden, mit der drehfest ein Verstellhebel 44 verbunden ist, der zum Verschwenken des Lordosenstützteiles 8, des Oberkörperstützteiles 10 und des Kopfstützteiles 12 dient.

Zum Verschwenken des Lordosenstützteiles 8, des Oberkörperstützteiles 10 und des Kopfstützteiles 12 relativ zu dem mittleren Stützteil 4 treibt der Antriebsmotor 24 die Gewindespindel 32 derart an, daß sich die Spindelmutter 36 in Fig. 3 nach rechts schraubt. Aufgrund der über die Kette 38 zugfesten Verbindung der Spindelmutter 36 mit dem Kettensegment 40 verschwenkt hierbei das Kettensegment 40 in Fig. 3 im Uhrzeigersinn, wodurch die Welle 42 und der Verstellhebel 44 ebenfalls in Fig. 3 im Uhrzeigersinn verschwenken und hierbei das Lordosenstützteil 8, das Oberkörperstützteil 10 und das Kopfstützteil 12 aus seiner Ausgangslage, in der diese Stützteile eine im wesentlichen ebene Fläche aufspannen, in die in Fig. 1 dargestellte Endlage der Verstellbewegung bewegen. Die Übertragung der Verschwenkbewegung von dem Schwenkhebel 44 auf die Stützteile 8, 10, 12 erfolgt in dem Fachmann bekannter Weise, so daß die zugehörigen Bauteile hier nicht näher erläutert werden.

Bei dem Ausführungsbeispiel gemäß Fig. 1 sind in dem zweiten Längsholm 22 Antriebsmittel aufgenommen, denen ein Antriebsmotor 24' zugeordnet ist und die in hier nicht näher interessierender Weise zur Verstellung des Beinstützteiles 14 und des Wadenstützteiles 16 dienen.

Die Antriebskraft des Antriebsmotors 24 wird von der Seite des ersten Längsholmes 20 durch einen in der Zeichnung nicht näher dargestellten Übertragungsmechanismus auf die Seite des zweiten Längsholmes 22 übertragen, so daß die Antriebskraft des Antriebsmotors 24 bezüglich einer Längsmittelebene der Stützeinrichtung 2 im wesentlichen symmetrisch in das Lordosenstützteil 8, das Oberkörperstützteil 10 und das Kopfstützteil 12 eingeleitet wird. In hierzu entsprechender Weise wird die Antriebskraft des Antriebsmotors 24' durch einen in der Zeichnung nicht näher dargestellten Übertragungsmechanismus von der Seite des zweiten Stützteiles 22 auf die Seite des ersten Stützteiles 20 übertragen, so daß die Antriebskraft des Antriebsmotors 24' bezüglich einer Längsmittelebene der Stützeinrichtung 2 im wesentlichen symmetrisch in das Beinstützteil 14 und das Wadenstützteil 16 eingeleitet wird.

In Abwandlung dieser Ausführungsform ist es auch möglich, zur Verstellung der Stützteile 8, 10, 12 zwei Antriebsmotoren vorzusehen, von denen einer an dem ersten Längsholm 20 und der andere an dem zweiten Längsholm 22 angeordnet ist, wobei diese Antriebsmotoren dann synchron zueinander angesteuert werden. In hierzu entsprechender Weise ist es auch möglich, zur Verstellung des Beinstützteiles 14 und des Wadenstützteiles 16 zwei synchron zueinander angesteuerte Antriebsmotoren vorzusehen, von denen einer an dem ersten Längsholm 20 und der andere an dem zweiten Längsholm 22 angeordnet ist.

Wie aus Fig. 3 ersichtlich ist, liegt der Antriebsmotor 24 in der in Fig. 3 dargestellten Seitenansicht innerhalb der Profilhöhe H des ersten Längsholmes 20, derart, daß der Antriebsmotor 24 in Vertikalrichtung nicht über den ersten Längsholm 20 übersteht.

Auf diese Weise ergibt sich eine besonders geringe Bauhöhe der Stützeinrichtung 2.

Wie aus Fig. 3 ferner ersichtlich ist, bildet die in Fig. 3 senkrecht aus der Zeichenebene heraus verlaufende Drehachse 46 der Schnecke 28 mit der in Fig. 3 durch eine strichpunktierte Linie 48 symbolisierten Drehachse 48 des Schneckenrades 30 einen Winkel von etwa 90°. Auf diese Weise ergibt sich ein besonders einfacher und kompakter Aufbau der durch das Schneckengetriebe 28, 30 gebildeten Getriebeanordnung.

Da das mittlere Stützteil 4 ein ortsfestes Stützteil ist, das bei Verstellung der übrigen Stützteile 8, 10, 12, 14, 16 nicht bewegt wird, verbleibt der Antriebsmotor 24 stets ortsfest in seiner Position. Auf diese Weise ist der Aufbau weiter vereinfacht.

Fig. 4 zeigt eine Ansicht von oben auf den ersten Längsholm 20, wobei aus Darstellungsgründen ein Teil des ersten Längsholmes 20 weggelassen ist. Es ist ersichtlich, daß der Antriebsmotor 24 an einer dem in Fig. 4 nicht erkennbaren zweiten Längsholm 22 des mittleren Stützteiles 4 zugewandten seitlichen Wandung 26 des ersten Längsholmes 20 angeordnet ist. Die Befestigung kann auf beliebige geeignete Weise erfolgen. Insbesondere kann der Antriebsmotor 24 lösbar an dem ersten Längsholm 20 befestigt sein. Es ist insbesondere möglich, den Antriebsmotor 24 an einer insbesondere winkelartig ausgebildeten Halterung anzuordnen, die in das Innere des ersten Längsholmes 20 eingreift und durch beliebige geeignete Mittel insbesondere formschlüssig in dem Inneren des ersten Längsholmes 20 festgelegt ist.

Es ist aus Fig. 4 ferner ersichtlich, daß die in Fig. 4 durch eine strichpunktierte Linie 46 symbolisierte Drehachse der an die Abtriebswelle des Antriebsmotors 24 angeformten Schnecke 28 mit der in Fig. 4 durch eine strichpunktierte Linie 50 symbolisierten Längsachse des ersten Längsholmes 20, die bei diesem Ausführungsbeispiel mit der linearen Verstellachse der Spindelmutter 34 zusammenfällt, einen Winkel von etwa 90° bildet.

Fig. 5 entspricht der Ansicht von oben gemäß Fig. 4, wobei ein in Fig. 4 weggelassener Teil des Längsholmes 20 dargestellt ist.

Aus Fig. 6, die einen Schnitt entlang einer Linie VI-VI in Fig. 5 zeigt, ist ersichtlich, daß ein Gehäuse 52 des Antriebsmotors 24 im wesentlichen vollständig außerhalb des hohlen Inneren 54 des ersten Längsholmes 20 angeordnet ist, während die Abtriebswelle des Antriebsmotors 24 und die an die Abtriebswelle angeformte Schnecke 28 durch die in Fig. 6 mit dem Bezugszeichen 56 versehene Ausnehmung in der seitlichen Wandung 26 des ersten Längsholmes 20 in das Innere des ersten Längsholmes 20 hineinragt und mit dem im Inneren des ersten Längsholmes 20 angeordneten Schneckenrad 30 in Eingriff steht.

In Fig. 7 ist ein zweites Ausführungsbeispiel einer erfindungsgemäßen Stützeinrichtung dargestellt, das sich von dem Ausführungsbeispiel gemäß Fig. 1 dadurch unterscheidet, daß der Antriebsmotor 24 in einer kastenartigen Verkleidung 58 aufgenommen ist, die bei diesem Ausführungsbeispiel lösbar mit dem ersten Längsholm 20 verbunden ist.

Fig. 8 zeigt einen Schnitt entlang einer Linie VIII-VIII in Fig. 7.

Die erfindungsgemäße Stützeinrichtung weist einen besonders kompakten und raumsparenden Aufbau auf, da der Antriebsmotor 24 einerseits innerhalb der Profilhöhe des ersten Längsholmes 20 liegt und somit nicht über den ersten Längsholm 20 übersteht und andererseits zwischen den sich gegenüberliegenden seitlichen Wandungen des ersten Längsholmes 20 und des zweiten Längsholmes 22 aufgenommen ist. Darüber hinaus ist die erfindungsgemäße Einrichtung 2 besonders einfach im Aufbau und damit besonders kostengünstig herstellbar, insbesondere aufgrund der Verwendung eines einfachen Schneckengetriebes zur Übertragung des Antriebsdrehmomentes des Antriebsmotors 24 auf die zu verstellenden Stützteile.

## Patentansprüche

1. Motorisch verstellbare Stützeinrichtung für eine Polsterung eines Sitz- und/oder Liegemöbels, insbesondere eine Matratze eines Bettes,
mit einem Längsholme aufweisenden ersten Stützteil und
mit wenigstens einem zweiten Stützteil, das durch wenigstens einen Antriebsmotor aufweisende Antriebsmittel relativ zu dem ersten Stützteil verstellbar, insbesondere verschwenkbar ist,
wobei wenigstens ein erster Längsholm des ersten Stützteiles zur Aufnahme von Teilen der Antriebsmittel als Hohlprofil ausgebildet ist,
**dadurch gekennzeichnet,**
**daß** der Antriebsmotor (24) oder wenigstens ein der Abtriebswelle des Antriebsmotors abgewandtes Ende des Antriebsmotors (24) außerhalb des ersten Längsholmes (20) angeordnet ist,
**daß** in einer dem anderen Längsholm (22) gegenüberliegenden seitlichen Wandung des ersten Längsholmes (20) eine Ausnehmung (56) gebildet ist und
**daß** der Antriebsmotor (24) durch die Ausnehmung (56) hindurch mit im Inneren des ersten Längsholmes (20) angeordneten Teilen der Antriebsmittel in Antriebsverbindung steht und
**daß** der Antriebsmotor (24) in der Seitenansicht im wesentlichen innerhalb der Profilhöhe (H) des ersten Längsholmes (20) liegt, derart, daß der Antriebsmotor (24) in Vertikalrichtung nicht über den ersten Längsholm (20) übersteht.

2. Stützeinrichtung nach Anspruch 1, **dadurch gekennzeichnet, daß** durch die Ausnehmung die Abtriebswelle des Antriebsmotors (24) oder ein die Abtriebswelle des Antriebsmotors (24 tragendes Ende des Antriebsmotors oder ein mit der Abtriebswelle des Antriebsmotors (24) in Drehantriebsverbindung stehendes erstes Getriebeelement in das Innere des ersten Längsholmes (20) hineinragt, wobei das erste Getriebeelement mit einem im Inneren des ersten Längsholmes (20) angeordneten zweiten Getriebeelement in Eingriff steht.

3. Stützeinrichtung nach Anspruch 1, **dadurch gekennzeichnet, daß** der Antriebsmotor (24) im wesentlichen vollständig außerhalb des ersten Längsholmes (20) angeordnet ist.

4. Stützeinrichtung nach Anspruch 1, **dadurch gekennzeichnet, daß** das erste Getriebeelement eine Schnecke (28) eines Schneckengetriebes ist, dessen Schneckenrad (30) im Inneren des ersten Längsholmes (20) angeordnet ist und das zweite Getriebeelement bildet.

5. Stützeinrichtung nach Anspruch 4, **dadurch gekennzeichnet, daß** die Schnecke (28) drehfest mit der Abtriebswelle des Antriebsmotors (24) verbunden ist, insbesondere an die Abtriebswelle des Antriebsmotors (24) angeformt ist.

6. Stützeinrichtung nach Anspruch 1, **dadurch gekennzeichnet, daß** die Stützteile (4, 8, 10, 12, 14, 16) Federelemente, insbesondere federnde Latten (18) tragen, auf denen sich bei Benutzung der Stützeinrichtung (2) die Polsterung des Sitz- und/oder Liegemöbels abstützt.

7. Stützeinrichtung nach Anspruch 1, **dadurch gekennzeichnet, daß** der Antriebsmotor (24) in Antriebsverbindung mit einem linear beweglichen Antriebselement steht, das im Inneren des ersten Längsholmes (20) angeordnet ist und mit einem zu verstellenden Stützteil in Wirkungsverbindung steht.

8. Stützeinrichtung nach Anspruch 7, **dadurch gekennzeichnet, daß** das linear bewegliche Antriebselement eine Spindelmutter (36) ist, die verdrehsicher und in Axialrichtung beweglich auf einer Gewindespindel (32) angeordnet ist, die mit dem Antriebsmotor (24) in Drehantriebsverbindung steht.

9. Stützeinrichtung nach Anspruch 7, **dadurch gekennzeichnet, daß** das linear bewegliche Antriebselement eine verdrehsicher gelagerte und in ihrer Axialrichtung bewegliche Gewindespindel ist, auf der eine ortsfeste Spindelmutter angeordnet ist, die mit dem Antriebsmotor in Drehantriebsverbindung steht.

10. Stützeinrichtung nach Anspruch 1 oder 7, **dadurch gekennzeichnet, daß** die Drehachse (46) der Abtriebswelle des Antriebsmotors (24) des ersten Getriebeelementes mit der Längsachse (50) des ersten Längsholmes (20) bzw. einer linearen Bewegungsachse des linear beweglichen Antriebselementes einen spitzen Winkel, insbesondere einen Winkel von etwa 90° bildet.

11. Stützeinrichtung nach Anspruch 1, **dadurch gekennzeichnet, daß** die Profilhöhe des ersten Längsholmes (20) weniger als 100 mm, vorzugsweise weniger als etwa 85 mm beträgt.

12. Stützeinrichtung nach Anspruch 1, **dadurch gekennzeichnet, daß** das erste Stützteil (4) ein ortsfestes Stützteil ist.

13. Stützeinrichtung nach Anspruch 1, **dadurch gekennzeichnet, daß** die Ausnehmung (56) entfernt von den Enden des ersten Längsholmes (20) in dem ersten Längsholm (20) gebildet ist.

14. Stützeinrichtung nach Anspruch 1, **dadurch gekennzeichnet, daß** der Antriebsmotor (24) in einer vorzugsweise kastenartigen Verkleidung (58) aufgenommen ist.

15. Stützeinrichtung nach Anspruch 14, **dadurch gekennzeichnet, daß** die Verkleidung (58) lösbar mit dem ersten Längsholm (20) verbunden ist.

16. Stützeinrichtung nach Anspruch 14, **dadurch gekennzeichnet, daß** die Verkleidung (58) einstückig mit dem ersten Längsholm (20) ausgebildet ist.

17. Stützeinrichtung nach Anspruch 1, **dadurch gekennzeichnet, daß** die Stützeinrichtung (2) als Lattenrost ausgebildet ist.

## Claims

1. Motor-adjustable support device for the upholstery of a piece of furniture used to sit or lie down, in particular a mattress for a bed, comprising a first supporting element having longitudinal struts and comprising at least a second supporting element which may be adjusted, in particular pivoted relative to the first supporting element by drive means having at least one drive motor, at least a first longitudinal strut of the first supporting element being configured as a hollow profile for receiving parts of the drive means, **characterised in that** the drive motor (24) or at least one end of the drive motor (24) remote from the output shaft of the drive motor is positioned outside the first longitudinal strut (20), **in that** a recess (56) is formed in a lateral wall of the first longitudinal strut (20) opposite the other longitudinal strut (22), and **in that** the drive motor (24) is in a drive connection with parts of the drive means positioned inside the first longitudinal strut (20) through the recess (56), and **in that**, seen in a side view, the drive motor (24) is positioned substantially inside the profile height (H) of the first longitudinal strut (20) such that the drive motor (24) does not project beyond the first longitudinal strut (20) in a vertical direction.

2. Support device according to claim 1, **characterised in that** the output shaft of the drive motor (24) or an end of the drive motor supporting the output shaft of said motor (24) or a first gear element in a rotational-drive connection with the output shaft of the drive motor (24) projects inside the first longitudinal strut (20) through the recess, the first gear element engaging with a second gear element positioned inside the first longitudinal strut (20).

3. Support device according to claim 1, **characterised in that** the drive motor (24) is positioned substantially completely outside the first longitudinal strut (20).

4. Support device according to claim 1, **characterised in that** the first gear element is a worm (28) of a worm gear pair, the worm wheel (30) of which is positioned inside the first longitudinal strut (20) and forms the second gear element.

5. Support device according to claim 4, **characterised in that** the worm (28) is in rotational engagement with the output shaft of the drive motor (24), in particular is formed integrally with the output shaft of the drive motor (24).

6. Support device according to claim 1, **characterised in that** the support elements (4, 8, 10, 12, 14, 16) carry spring elements, in particular resilient slats (18) upon which the upholstery of the piece of furniture used to sit or lie down is supported when the support device (2) is used.

7. Support device according to claim 1, **characterised in that** the drive motor (24) is in a drive connection with a linearly movable drive element which is positioned inside the first longitudinal strut (20) and interacts with a supporting element to be adjusted.

8. Support device according to claim 7, **characterised in that** the linearly movable drive element is a spindle nut (36) positioned in an anti-twist and axially movable manner on a threaded spindle (32) which is in a rotational-drive connection with the drive motor (24).

9. Support device according to claim 7, **characterised in that** the linearly movable drive element is a threaded spindle which is mounted in an anti-twist manner and is able to move in the axial direction thereof and on which a stationary spindle nut is positioned which is in a rotational-drive connection with the drive motor.

10. Support device according to either claim 1 or claim 7, **characterised in that** the axis of rotation (46) of the output shaft of the drive motor (24) of the first gear element forms an acute angle, in particular an angle of approximately 90°, with the longitudinal axis (50) of the first longitudinal strut (20) or of a linear axis of movement of the linearly movable drive element.

11. Support device according to claim 1, **characterised in that** the profile height of the first longitudinal strut (20) is less than 100 mm, preferably less than approximately 85 mm.

12. Support device according to claim 1, **characterised in that** the first supporting element (4) is a stationary supporting element.

13. Support device according to claim 1, **characterised in that** the recess (56) is formed in the first longitudinal strut (20) at a distance from the ends of the first longitudinal strut (20).

14. Support device according to claim 1, **characterised in that** the drive motor (24) is housed in a preferably box-type casing (58).

15. Support device according to claim 14, **characterised in that** the casing (58) is detachably connected to the first longitudinal strut (20).

16. Support device according to claim 14, **characterised in that** the casing (58) is integral with the first longitudinal strut (20).

17. Support device according to claim 1, **characterised in that** the support device (2) is configured as a slatted frame.

## Revendications

1. Dispositif de support motorisé pour un rembourrage d'un meuble d'assise ou de couchage, en particulier pour un matelas d'un lit,
comportant une première partie de support munie de barres longitudinales et
comportant au moins une deuxième partie de support, qui est déplaçable, en particulier par pivotement, par rapport à la première partie de support par l'intermédiaire de moyens d'entraînement comportant au moins un moteur d'entraînement,
au moins une première barre longitudinale de la première partie de support étant réalisée sous forme de profilé creux destiné à recevoir des pièces des moyens d'entraînement,
**caractérisé**
**en ce que** le moteur d'entraînement (24) ou au moins une extrémité du moteur d'entraînement (24), opposée à l'arbre de sortie du moteur d'entraînement, est disposé à l'extérieur de la première barre longitudinale (20),
**en ce qu'**un évidement (56) est réalisé dans une paroi latérale de la première barre longitudinale (20), située en face de l'autre barre longitudinale (22), et
**en ce que** le moteur d'entraînement (24) est en liaison d'entraînement, à travers l'évidement (56), avec des pièces des moyens d'entraînement, disposées à l'intérieur de la première barre longitudinale (20), et
**en ce que** le moteur d'entraînement (24), dans la vue de profil, est situé sensiblement à l'intérieur de la hauteur (H) du profil de la première barre longitudinale (20), de telle sorte que le moteur d'entraînement (24) n'est pas en saillie dans le sens vertical au-dessus de la première barre longitudinale (20).

2. Dispositif de support selon la revendication 1, **caractérisé en ce que**, par l'intermédiaire de l'évidement, l'arbre de sortie du moteur d'entraînement (24) ou une extrémité du moteur d'entraînement portant l'arbre de sortie du moteur d'entraînement (24) ou un premier élément de transmission relié par entraînement rotatif avec l'arbre de sortie du moteur d'entraînement (24) s'engage à l'intérieur de la première barre longitudinale (20), le premier élément de transmission étant en prise avec un deuxième élément de transmission disposé à l'intérieur de la première barre longitudinale (20).

3. Dispositif de support selon la revendication 1, **caractérisé en ce que** le moteur d'entraînement (24) est disposé sensiblement complètement à l'extérieur de la première barre longitudinale (20).

4. Dispositif de support selon la revendication 1, **caractérisé en ce que** le premier élément de transmission est une vis sans fin (28) d'un engrenage à vis sans fin, dont la roue de vis sans fin (30) est disposée à l'intérieur de la première barre longitudinale (20) et forme le deuxième élément de transmission.

5. Dispositif de support selon la revendication 4, **caractérisé en ce que** la vis sans fin (28) est reliée solidaire en rotation avec l'arbre de sortie du moteur d'entraînement (24), en particulier est formée sur l'arbre de sortie du moteur d'entraînement (24).

6. Dispositif de support selon la revendication 1, **caractérisé en ce que** les parties de support (4, 8, 10, 12, 14, 16) portent des éléments flexibles, en particulier des lattes (18) flexibles, sur lesquelles vient en appui le rembourrage du meuble d'assise ou de couchage hors de l'utilisation du dispositif de support (2).

7. Dispositif de support selon la revendication 1, **caractérisé en ce que** le moteur d'entraînement (24) est en liaison d'entraînement avec un élément d'entraînement mobile linéairement, qui est disposé à l'intérieur de la première barre longitudinale (20) et est en liaison active avec une partie de support dont la position est à régler.

8. Dispositif de support selon la revendication 7, **caractérisé en ce que** l'élément d'entraînement mobile linéairement est une noix (36) qui est disposée fixe en rotation et mobile dans le sens axial (32), qui est en liaison d'entraînement à rotation avec le moteur d'entraînement (24).

9. Dispositif de support selon la revendication 7, **caractérisé en ce que** l'élément d'entraînement mobile linéairement est une broche filetée, montée fixe en rotation et mobile dans son sens axial, sur laquelle est posé une noix fixe qui est en liaison d'entraînement rotatif avec le moteur d'entraînement.

10. Dispositif de support selon la revendication 1 ou 7, **caractérisé en ce que** l'axe de rotation (46) de l'arbre de sortie du moteur d'entraînement (24) du premier élément de transmission forme un angle aigu, en particulier un angle de 90° environ, avec l'axe longitudinal (50) de la première barre longitudinale (20) ou avec un axe de déplacement linéaire de l'élément d'entraînement mobile linéairement.

11. Dispositif de support selon la revendication 1, **caractérisé en ce que** la hauteur de profil de la première barre longitudinale (20) est inférieure à 100 mm, de préférence inférieure à 85 mm environ.

12. Dispositif de support selon la revendication 1, **caractérisé en ce que** la première partie de support (4) est une partie de support fixe.

13. Dispositif de support selon la revendication 1, **caractérisé en ce que** l'évidement (56) est formé dans la première barre longitudinale (20) à distance des extrémités de la première barre longitudinale (20).

14. Dispositif de support selon la revendication 1, **caractérisé en ce que** le moteur d'entraînement (24) est logé dans un habillage (58) de préférence en forme de boîtier.

15. Dispositif de support selon la revendication 14, **caractérisé en ce que** l'habillage (58) est assemblé de manière amovible à la première barre longitudinale (20).

16. Dispositif de support selon la revendication 14, **caractérisé en ce que** l'habillage (58) est réalisé d'un seul tenant avec la première barre longitudinale (20).

17. Dispositif de support selon la revendication 1, **caractérisé en ce que** le dispositif de support (2) est réalisé sous forme de caillebotis à lattes.
